# EUROPÄISCHE PATENTSCHRIFT

(11) **EP 3 138 642 B1**
(45) Veröffentlichungstag und Bekanntmachung des Hinweises auf die Patenterteilung: **26.12.2018**
(21) Anmeldenummer: 16183481.7
(22) Anmeldetag: 10.08.2016
(51) Int. Cl.: B22C 9/08

(54) **SPEISER MIT EINEM DESSEN SPEISERÖFFNUNG ÜBERSPANNENDEN NETZARTIGEN GEWEBE**
FEEDER COMPRISING A NETLIKE TISSUE SPANNING ITS FEEDER OPENING
DISPOSITIF D'ALIMENTATION COMPRENANT UN TISSU RETICULAIRE RECOUVRANT SON OUVERTURE D'ALIMENTATION

(30) Priorität: 27.08.2015 DE 202015104554 U
(43) Veröffentlichungstag der Anmeldung: 08.03.2017
(73) Patentinhaber: GTP-Schäfer Giesstechnische Produkte GmbH, 41515 Grevenbroich (DE)
(72) Erfinder: Schäfer, Jörg, 50937 Köln (DE); Schäfer, Thomas, 50226 Frechen (DE)
(74) Vertreter: Feucker, Max Martin

(56) Entgegenhaltungen:
- DE-U1- 8 418 690
- DE-U1- 9 419 461

## Beschreibung

Die Erfindung betrifft einen Speiser in Form eines Kopfspeisers zum Einsetzen in eine beim Gießen von Metallen verwendete Gießform, bestehend aus einem einen inneren Hohlraum als Speiservolumen umschließenden, aus einem exothermen und/oder isolierenden Material bestehenden Speiserkorpus, welcher in seiner dem in der Gießform ausgebildeten Formhohlraum zugewandten Bodenfläche eine Speiseröffnung zum Verbinden des inneren Hohlraumes des Speiserkorpus mit dem Formhohlraum der Gießform während des Gießvorganges aufweist, wobei an dem Speiserkorpus ein dessen Speiseröffnung überspannendes netzartiges, aus einem feuerfesten Material bestehendes Gewebe angeordnet ist.

In der Gießereitechnik ist es häufig notwendig, in den Gießformen zusätzliche Speiser anzuordnen, deren Speiserkorpus sich beim Abguss des Gussstückes mit dem flüssigen Metall füllt und bei der Erstarrung des Gussstücks auftretende Volumendefizite ausgleicht, um eine Lunkerbildung im Gussstück zu verhindern. Dazu müssen die Speiser so beschaffen sein, dass das darin eingespeiste flüssige Metall später als das Gussstück erstarrt, damit während des Erstarrungsvorganges ein Materialtransport zum Gussstück hin stattfinden kann, der das Gussstück dichtspeist. Hierzu bestehen die Speiser aus einem exothermen und/oder isolierenden Material oder werden als sogenannte Naturspeiser in dem das Gießmodell einschließenden Formsand ausgeformt. Im Rahmen von bekannten Verfahren zur Herstellung von mit Speisern zu versehenden Gießformen werden die Speiser mit einer beliebigen geometrischen Form an der zu speisenden Stelle des späteren Gussstücks an dem Gießmodell angeordnet und bei der Erstellung der Gießform durch Verdichtung des eingebrachten Formsandes fest eingeformt beziehungsweise ausgeformt. Bei einem anderen Verfahren werden beim Abformen des Gießmodells mittels des Formsandes Hohlräume geschaffen, in welche einzelne, aus einem exothermen und/oder isolierenden Material bestehende Speiser nachträglich eingesetzt werden und dadurch an den durch das Entformen des Gießmodells in der Gießform geschaffenen Formhohlraum angeschlossen sind. Dabei werden Speiser als sogenannte Kopfspeiser regelmäßig auf der Gießmodelloberfläche beziehungsweise auf dem späteren Gusstück angeordnet. Ein derartiger Speiser ist beispielsweise aus der DE 20 2013 104 863 U1 bekannt.

Beim Einsatz von Speisern besteht generell das Problem, dass nach dem Abguss in dem Speiserkorpus jeweils erstarrtes Gussmaterial in Form von sogenannten Speiserresten verbleibt, die nach dem Entformen des Gussstücks von diesem entfernt werden müssen. Um diese Abtrennung zu erleichtern, ist die Verwendung von sogenannten Brechkernen bekannt, die auf der dem Formhohlraum der Gießform zugewandten Unterseite des Speiserkorpus an dem Speiserkorpus festgelegt werden, aus einem feuerfesten Material bestehen und eine Durchtrittsöffnung aufweisen, über die das aus dem Formhohlraum der Gießform aufsteigende heiße Metall in den inneren Hohlraum des Speiserkorpus beziehungsweise von dort aus wieder zurück in den Formhohlraum strömt. Die in der Regel durch Schießen in einer Schießmaschine hergestellten Brechkerne sind scheibenförmig ausgebildet, wobei die Durchtrittsöffnung von einer im scheibenförmigen Brechkernkörper ausgebildeten Einschnürung gebildet ist, um dadurch eine Sollbruchstelle für das Abbrechen des Speiserrestes von der Oberfläche des Gusstückes zu schaffen. Eine derartige Anordnung des Speisers mit einem Brechkern ist beispielsweise aus der WO 2009/103539 A1 bekannt.

Aus der DE 94 19 461 U1 ist ein Kopfspeiser mit den eingangs genannten gattungsgemäßen Merkmalen bekannt, bei welchem ein die Speiseröffnung überspannendes, aus einem gasarmen feuerfesten Material bestehendes Gewebe auf den Speiserkorpus aufgenagelt oder aufgeklebt ist. Weiterhin ist aus der DE 84 18 690 U1 ein Brechkern für Speiser von Aluminiumgussstücken bekannt, der aus einem Gitternetz aus einander kreuzenden Glasfaserbündeln, Mineralfaserbündeln oder vorzugsweise schmelzeabweisend beschichteten Metalldrähten besteht, welches am Speiserkorpus angeklebt oder bei der Herstellung des Speisers an dem Speiserkorpus eingeformt ist.

Der Erfindung liegt die Aufgabe zugrunde, einen Speiser mit den eingangs genannten gattungsgemäßen Merkmalen dahingehend zu verbessern, dass das Auftreten von nach dem Abguss an dem Gussstück verbleibenden und durch Putzarbeiten zu beseitigenden Metallresten weiter eingeschränkt ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht hierzu einen Speiser mit den eingangs genannten Merkmalen vor, bei welchem an dem Speiserkorpus ein aus einem hitzebeständigen Material bestehender ringförmiger Rahmen mit dem darin aufgespannten netzartigen Gewebe festgelegt ist, wobei der Rahmen an der Bodenfläche des Speiserkorpus derart angeordnet ist, dass das netzartige Gewebe bei in die Gießform eingeformten Speiser unmittelbar an der Oberfläche des durch das Abgießen gebildeten Gussstücks positioniert ist.

Mit der Erfindung ist der wesentliche Vorteil verbunden, dass aufgrund der Anordnung des Rahmens mit dem von ihm gehaltenen netzartigen Gewebe an der Bodenfläche des Speisers die Ebene des netzartigen Gewebes in der unteren, auf dem Gießmodell aufliegenden Bodenfläche des Speisers gelegen ist, sodass die von dem netzartigen Gewebe ausgebildete Sollbruchstelle für das Abbrechen des Speiserrestes unmittelbar an die Oberfläche des Gussstücks verlagert ist. Somit entsteht kaum ein zusätzlicher Putzaufwand. Ein weiterer Vorteil besteht darin, dass der Rahmen mit dem netzartigen Gewebe einfacher herzustellen ist als ein herkömmlicher Brechkern mit einem darin angeordneten Netz. Soweit eine ausreichende Spannung des netzartigen Gewebes im Fließweg zwischen Formhohlraum und Speiser sichergestellt sein muss, damit das Gewebe bei dem Durchströmen mit dem flüssigen Metall während des Abgusses nicht in den Formhohlraum und damit in die Gussstückstruktur hineingezogen wird, ermöglicht die Anordnung des Rahmens eine entsprechende Spannung und Halterung des netzartigen Gewebes in dem Rahmen. Der Einsatz eines aus einem hitzebeständigen Material bestehenden Rahmens zur Halterung des gespannten netzartigen Gewebes bietet zudem den Vorteil, dass der Rahmen nicht durch das den Brechkern durchströmende heiße Metall aufgeschmolzen wird und damit keine für den Gießprozess schädlichen Verbrennungsgase entstehen.

Nach einem Ausführungsbeispiel der Erfindung ist vorgesehen, dass der Rahmen aus zwei gegeneinander gelegten und das netzartige Gewebe zwischen sich aufnehmenden Teilrahmen besteht, die nach Aufbringen der erforderlichen Spannung des netzartigen Gewebes gegeneinander festlegbar sind, wobei die Teilrahmen zu ihrer gegenseitigen Festlegung verschweißt, insbesondere an einzelnen Punkten punktverschweißt sein können.

Erfindungsgemäß kann vorgesehen sein, dass die Breite des Rahmens der Materialstärke des Speiserkorpus an dessen Bodenfläche entspricht und der Rahmen auf die Bodenfläche des Speiserkorpus aufgelegt und an dem Speiserkorpus festgelegt ist, wobei diese Festlegung beispielsweise durch eine Klemmverbindung von Rahmen und Speiserkorpus oder durch Ankleben hergestellt sein kann.

Hierzu kann im Einzelnen vorgesehen sein, dass der Rahmen zumindest bereichsweise nach außen über den Umfang des Speiserkorpus übersteht und der überstehende Bereich des Rahmens bei auf die Bodenfläche aufgelegtem Rahmen bis zur Anlage am Außenumfang des Speiserkorpus hochgebogen ist, sodass der hochgebogenen Bereich den Rahmen an dem Speiserkorpus festklemmt. Hierbei ist es nicht erforderlich, dass der Rahmen auf seinem gesamten Umfang mit dem Speiserkorpus verklemmt ist, vielmehr reicht es aus, wenn der Rahmen über seinen Umfang verteilt eine Mehrzahl von über den Speiserkorpus überstehenden und zur Festlegung des Rahmens an dem Speiserkorpus hochzubiegenden Zungen aufweist.

Alternativ kann vorgesehen sein, dass der Rahmen mit der Bodenfläche des Speiserkorpus verklebt ist.

Hinsichtlich der Ausbildung des netzartigen Gewebes kann erfindungsgemäß vorgesehen sein, dass das netzartige Gewebe zur Verringerung des Durchströmungswiderstandes ein Durchgangsloch mit einer geringeren Abmessung als die Durchtrittsöffnung des Brechkerns aufweist. Im Einzelnen kann dabei nach einem Ausführungsbeispiel der Erfindung vorgesehen sein, dass das Durchgangsloch eine Fläche von 10 bis 50 Prozent der von dem Rahmen umschlossenen Fläche der Durchtrittsöffnung des Brechkerns aufweist, wobei die Netzweite, das heißt die Weite der Netzöffnungen, 1 bis 20 Millimeter bei einer Breite der die Netzstruktur bildenden Fäden von 1 bis 15 Millimetern beträgt.

Nach einem Ausführungsbeispiel der Erfindung kann der Rahmen aus Metall als dem hitzebeständigen Material bestehen. Da die dem Speiser abgewandte Unterseite des Rahmens von der Seite der Gießform bzw. von deren Formhohlraum her in Kontakt mit dem flüssigen Metall kommen kann, könnte sich wegen der Hitze des flüssigen Metalls das Gussteil mit dem Rahmen verbinden, was wiederum ein Abtrennen des Speiserrestes erschweren würde. Daher ist bei dem Einsatz von Metall als Material für die Herstellung des Rahmens vorgesehen, dass die dem Formhohlraum zugewandte Unterseite des Rahmens mit einer feuerfesten Beschichtung versehen ist. Hierzu kann beispielsweise eine feuerfeste Kokillenschlichte verwendet werden.

Alternativ kann der Rahmen aus Keramik oder einem Feuerfestmaterial als jeweils hitzebeständigem Material bestehen.

In der Zeichnung ist ein Ausführungsbeispiel der Erfindung wiedergegeben, welches nachstehend beschrieben ist. Es zeigen:
- Fig. 1:: Einen Speiser mit einem an dessen Unterseite festgelegten, ein netzartiges Gewebe aufspannenden Rahmen in einem schematisierten Querschnitt,
- Fig. 2:: den Rahmen gemäß Fig. 1 in einer Einzeldarstellung in dessen Zustand vor der Befestigung am Speiserkorpus,
- Fig. 3:: den Rahmen gemäß Figur 2 in einer Draufsicht,
- Fig. 4:: den Rahmen gemäß Fig. 2 in der an dem Speiserkorpus befestigtem Gestalt ohne Darstellung des zugehörigen Speiserkorpus,
- Fig. 5:: den Rahmen gemäß Fig. 4 in einer Draufsicht.

Der aus Fig. 1 ersichtliche Speiser 10 weist einen Speiserkorpus 11 auf, der einen einen inneren Hohlraum 12 als sogenanntes Speiservolumen umschließenden Wandbereich 13 und einen oberen Deckelbereich 14 umfasst. Dem Deckelbereich 14 liegt eine untere Bodenfläche 15 gegenüber in der eine Speiseröffnung 16 ausgebildet ist. Die Speiseröffnung 16 stellt bei in die Gießform eingeformten Speiser 10 die Verbindung zwischen dem inneren Hohlraum 12 des Speiserkorpus und dem in der Gießform ausgebildeten Formhohlraum her, sodass während des Gießvorganges das in den Formhohlraum eingebrachte flüssige Metall durch die Speiseröffnung 16 in den inneren Hohlraum 12 eintreten und gegebenenfalls in Wege eines "Nachsaugens" wieder in den Formhohlraum zurückfließen kann.

An der unteren Bodenfläche 15 des Speisers 10 ist ein Rahmen 17 angebracht, der ein netzartiges Gewebe 18 hält, welches die in der unteren Bodenfläche 15 ausgebildete Speiseröffnung 16 des Speiser 10 überspannt.

Der Rahmen 17 besteht aus zwei Teilrahmen, nämlich einem oberen, dem Speiserkorpus 11 zugewandten Teilrahmen 19 und einem unteren, dem Speiserkorpus 11 abgewandten Teilrahmen 20, wobei die beiden Teilrahmen 19, 20 das netzartige Gewebe 18 zwischen sich aufnehmen. Nach Aufbringen der erforderlichen Spannung des netzartigen Gewebes 18 sind die beiden Teilrahmen 19, 20 aneinander fixiert, vorzugsweise miteinander verschweißt. Somit entsteht ein stabiles und bei der Herstellung des Speisers sicher handhabbares Bauteil.

Wie sich aus den Figuren 2 bis 4 ergibt, weist der in seiner Breite der Materialstärke des Speiserkorpus 11 an dessen Bodenfläche 15 entsprechende Rahmen 17 über seinen Umfang verteilt eine Mehrzahl von über den Umfang des Speiserkorpus 11 überstehenden Zungen 22 auf, wobei bei dem dargestellten Ausführungsbeispiel die Zungen 22 nur an dem oberen Teilrahmen 19 ausgebildet sind. Nach Auflegen des Rahmens 17 auf die untere Bodenfläche 15 des Speiserkorpus 11 werden die Zungen 22 hochgebogen, bis sie in eine klemmende Anlage an dem äußeren Umfang des Speiserkorpus 11 gelangen und dadurch den Rahmen 17 an dem Speiserkorpus 11 festlegen.

Aus den Figuren 3 beziehungsweise 5 ist noch ersichtlich, dass das netzartige Gewebe 18 in seiner Mitte zur Verringerung des Durchströmungswiderstandes ein Durchgangsloch 23 mit einer geringeren Abmessung als die Speiseröffnung 16 des Speisers 10 aufweist. Ferner sind die im Bereich der Zungen 22 angeordneten Punkte 21 erkennbar, an denen die beiden Teilrahmen 19, 20 nach Einlegen und Spannen des netzartigen Gewebes 18 dazwischen punktverschweißt sind.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Speiser (10) in Form eines Kopfspeisers zum Einsetzen in eine beim Gießen von Metallen verwendete Gießform, bestehend aus einem einen inneren Hohlraum (12) als Speiservolumen umschließenden, aus einem exothermen und/oder isolierenden Material bestehenden Speiserkorpus (11), welcher in seiner dem in der Gießform ausgebildeten Formhohlraum zugewandten Bodenfläche (15) eine Speiseröffnung (16) zum Verbinden des inneren Hohlraumes (12) des Speiserkorpus (11) mit dem Formhohlraum der Gießform während des Gießvorganges aufweist, wobei an dem Speiserkorpus (11) ein dessen Speiseröffnung (16) überspannendes netzartiges, aus einem feuerfesten Material bestehendes Gewebe angeordnet ist, **dadurch gekennzeichnet, dass** an dem Speiserkorpus (11) ein aus einem hitzebeständigen Material bestehender ringförmiger Rahmen (17) mit dem darin aufgespannten netzartigen Gewebe (18) festgelegt ist, wobei der Rahmen (17) an der Bodenfläche (15) des Speiserkorpus (11) derart angeordnet ist, dass das netzartige Gewebe (18) bei in die Gießform eingeformten Speiser (10) unmittelbar an der Oberfläche des durch das Abgießen gebildeten Gussstücks positioniert ist.

2. Speiser (10) nach Anspruch 1, **dadurch gekennzeichnet, dass** der Rahmen (17) aus zwei gegeneinander gelegten und das netzartige Gewebe (18) zwischen sich aufnehmenden Teilrahmen (19, 20) besteht, die nach Aufbringen der erforderlichen Spannung des netzartigen Gewebes (18) gegeneinander festlegbar sind.

3. Speiser (10) nach Anspruch 2, **dadurch gekennzeichnet, dass** die Teilrahmen (19, 20) zu ihrer gegenseitigen Festlegung verschweißt, insbesondere punktverschweißt sind.

4. Speiser (10) nach einem der Ansprüche 1 bis 3, **dadurch gekennzeichnet, dass** die Breite des Rahmens (17) der Materialstärke des Speiserkorpus (11) an dessen Bodenfläche (15)entspricht und der Rahmen (17) auf die Bodenfläche (15) des Speiserkorpus (11) aufgelegt und an dem Speiserkorpus (11) festgelegt ist.

5. Speiser (10) nach einem der Ansprüche 1 bis 4, **dadurch gekennzeichnet, dass** der Rahmen (17) zumindest bereichsweise nach außen über den Umfang des Speiserkorpus (11) übersteht und der überstehende Bereich des Rahmens (12) bei auf die Bodenfläche (15) aufgelegtem Rahmen (17) bis zur Anlage am Außenumfang des Speiserkorpus (11) hochgebogen ist, sodass der hochgebogene Bereich den Rahmen (17) an dem Speiserkorpus (11) festklemmt.

6. Speiser (10) nach Anspruch 5, **dadurch gekennzeichnet, dass** der Rahmen (17) über seinen Umfang verteilt eine Mehrzahl von über den Speiserkorpus (11) überstehenden und zur Festlegung des Rahmens (17) an dem Speiserkorpus (11) hochzubiegenden Zungen (22) aufweist.

7. Speiser (10) nach einem der Ansprüche 1 bis 4, bei welchem der Rahmen (17) mit der Bodenfläche (15) des Speiserkorpus (11) verklebt ist.

8. Speiser (10) nach einem der Ansprüche 1 bis 7, bei welchem der Rahmen (17) aus Metall besteht.

9. Speiser (10) nach Anspruch 9, bei welchem die dem Formhohlraum der Gießform zugewandte Unterseite des Rahmens (17) mit einer feuerfesten Beschichtung versehen ist.

10. Speiser (10) nach einem der Ansprüche 1 bis 7, bei welchem der Rahmen (17) aus Keramik besteht.

11. Speiser (10) nach einem der Ansprüche 1 bis 7, bei welchem der Rahmen (17) aus einem Feuerfestmaterial besteht.

12. Speiser (10) nach einem der Ansprüche 1 bis 11, bei welchem das netzartige Gewebe (18) ein Durchgangsloch (23) aufweist, welches eine geringere Abmessung als die Speiseröffnung (16) des Speisers (10) aufweist.

13. Speiser (10) nach Anspruch 12, bei welchem das Durchgangsloch (23) eine Fläche von 10 bis 50 Prozent der von dem Rahmen (17) umschlossenen Fläche des netzartigen Gewebes (18) aufweist.

14. Speiser (10) nach Anspruch 12 oder 13, bei welchem die Weite der Netzöffnungen im netzartigen Gewebe (18) 1 Millimeter bis 20 Millimeter bei einer Breite der die Netzstruktur bildenden Fäden von 1 Millimeter bis 15 Millimeter beträgt.

## Claims

1. A feeder (10) in the form of a head feeder for use in a casting mold used for casting metals, comprising a feeder body (11) made from an exothermic and/or insulating material, the feeder body surrounding an inner cavity (1) as a feeder volume, the feeder body having a bottom surface (15) facing a mold cavity formed in the casting mold, the bottom surface (15) having a feeder opening (16) for connection of the inner cavity (12) of the feeder body (1) with the mold cavity of the casting mold during a casting process, wherein a netlike webbing is arranged on the feeder body, the netlike webbing spanning the feeder opening (16) of the feeder body (11) and being made of a fire-resistant material, **characterized in that** a ring-shaped frame (17) made of a heat-resistant material is secured to the feeder body (11), the netlike webbing (18) being spanned by the ring-shaped frame (17) in a tensioned manner, wherein the frame (17) is arranged on the surface (15) of the feeder body (11), such that the netlike webbing (18) is positioned with the feeder (10) formed in the casting mold directly on a surface of a casting piece to be formed during casting.

2. The feeder (10) according to claim 1, wherein the frame (17) comprises two frame parts (19, 20) positioned against one another and receive the netlike webbing (18) therebetween, wherein the frame parts are securable to one another after application of a required tensioning force on the netlike webbing (18).

3. The feeder (10) according to claim 2, wherein the frame parts (19, 20) are secured to one another via welding, in particular via spot welding.

4. The feeder (10) according to one of claims 1 to 3, **characterized in that** a width of the frame (17) corresponds to a material thickness of the feeder body (11) on the bottom surface (15), and wherein the frame (17) is disposed on the bottom surface (15) of the feeder body (11) and attached to the feeder body (11).

5. The feeder (10) according one of claims 1 to 4, **characterized in that** the frame (17) projects outwardly at least in one area over a periphery of the feeder body (11), wherein the at least one area the frame (17) that projects over said periphery of the feeder body (11) is bent up when the frame is positioned on the bottom surface (15) until contacting an outer periphery of the feeder body (11), so that the at least one area of the frame (17) that is bent up fixedly clamps onto the feeder body (11).

6. The feeder (10) according to claim 5, **characterized in that** the frame (17) has a plurality of tongues (22) configured to be bent upwardly, wherein said tongues are positioned about a circumference of the frame (17), wherein said tongues (22) are configured for attachment of the frame (17) to the feeder body (11).

7. The feeder (10) according to one of claims 1 to 4, **characterized in that** the frame (17) is glued with the bottom surface (15) of the feeder body (11).

8. The feeder (10) according to one of claims 1 to 7, wherein the frame (17) is made from metal.

9. The feeder (10) according to claim 8, wherein an underside of the frame (17) that faces toward the mold cavity of the casting mold is provided with a fire-resistant coating.

10. The feeder (10) according to one of claims 1 to 7, wherein the frame is made of a ceramic material.

11. The feeder (10) according to one of claims 1 to 7, wherein the frame (17) is made from a fire-resistant material.

12. The feeder according to one of claims 1 to 11, wherein the netlike webbing (18) has a through-hole (23), wherein said through-hole (23) is smaller than the feeder opening (16) of the feeder (10).

13. The feeder (10) according to claim 13, wherein the through-hole (23) has a surface of 10% to 50% of the surface of the netlike webbing (18) enclosed by the frame (17).

14. The feeder (10) according to claim 12 or 13, wherein a width of the a net opening in the netlike webbing (18) is 1 mm to 20 mm, wherein the netlike webbing (18) is formed of fibers, each of said fibers having a width of 1 mm to 15 mm.

## Revendications

1. Masselotte (10) sous la forme d'une masselotte de tête destinée à être introduite dans un moule utilisé pour la coulée des métaux, composée d'un compartiment creux (12) intérieur en tant que corps de masselotte (11) entourant le volume de masselotte, composé d'un matériau exothermique et/ou isolant, lequel comporte une ouverture de masselotte (16) dans sa surface de fond (15) tournée vers le compartiment creux de moule constitué dans le moule pour relier le compartiment creux intérieur (12) du corps de masselotte (11) au compartiment creux de moule du moule pendant le cycle de coulée, un tissu réticulaire composé d'un matériau réfractaire étant disposé sur le corps de masselotte (11) recouvrant l'ouverture de masselotte (16) de celui-ci, **caractérisée en ce qu'**un cadre (17) de forme annulaire composé d'un matériau thermorésistant est fixé au corps de masselotte (11) avec le tissu (18) réticulaire tendu dedans, le cadre (17) étant disposé sur la surface de fond (15) du corps de masselotte (11) de telle manière que le tissu réticulaire (18) est positionné directement sur la surface de la pièce moulée formée par la coulée par la masselotte (10) conformée dans le moule.

2. Masselotte (10) selon la revendication 1, **caractérisée en ce que** le cadre (17) est composé de deux parties de cadre (19, 20) posées l'une contre l'autre et logeant entre elles le tissu réticulaire (18), qui peuvent être fixées l'une contre l'autre après application de la tension nécessaire du tissu réticulaire (18).

3. Masselotte (10) selon la revendication 2, **caractérisée en ce que** les parties de cadre (19, 20) sont soudées pour leur fixation respective, notamment soudées par points.

4. Masselotte (10) selon l'une quelconque des revendications 1 à 3, **caractérisée en ce que** la largeur du cadre (17) correspond à l'épaisseur de matériau du corps de masselotte (11) à la surface de fond (15) de celui-ci et le cadre (17) est posé sur la surface de fond (15) du corps de masselotte (11) et est fixé au corps de masselotte (11).

5. Masselotte (10) selon l'une quelconque des revendications 1 à 4, **caractérisée en ce que** le cadre (17) dépasse au moins par zone vers l'extérieur au-dessus de la périphérie du corps de masselotte (11) et la zone dépassant du cadre (12) est recourbée vers le haut jusqu'à faire appui sur la périphérie extérieure du corps de masselotte (11) lorsque le cadre (17) est posé sur la surface de fond (15) de telle manière que la zone recourbée vers le haut serre fermement le cadre (17) sur le corps de masselotte (11).

6. Masselotte (10) selon la revendication 5, **caractérisée en ce que** le cadre (17) comporte répartie sur sa périphérie une pluralité de languettes (22) dépassant au-dessus du corps de masselotte (11) et à recourber vers le haut pour la fixation du cadre (17) au cops de masselotte (11).

7. Masselotte (10) selon l'une quelconque des revendications 1 à 4, pour laquelle le cadre (17) est collé à la surface de fond (15) du corps de masselotte (11).

8. Masselotte (10) selon l'une quelconque des revendications 1 à 7, pour laquelle le cadre (17) est en métal.

9. Masselotte (10) selon la revendication 8, pour laquelle la face inférieure du cadre (17) tournée vers le compartiment creux de moule du moule est doté d'un revêtement réfractaire.

10. Masselotte (10) selon l'une quelconque des revendications 1 à 7, pour laquelle le cadre (17) est en céramique.

11. Masselotte (10) selon l'une quelconque des revendications 1 à 7, pour laquelle le cadre (17) est composé d'un matériau réfractaire.

12. Masselotte (10) selon l'une quelconque des revendications 1 à 11, pour laquelle le tissu réticulaire (18) comporte un trou de passage (23), lequel comporte une dimension plus faible que l'ouverture de masselotte (16) de la masselotte (10).

13. Masselotte (10) selon la revendication 12, pour laquelle le trou de passage (23) comporte une surface de 10 à 50 pour cent de la surface du tissu réticulaire (18) entourée par le cadre (17).

14. Masselotte (10) selon la revendication 12 ou 13, pour laquelle la dimension des ouvertures réticulaires dans le tissu réticulaire (18) est de 1 millimètre à 20 millimètres pour une largeur des fils formant la structure réticulaire de 1 millimètre à 15 millimètres.
